# EUROPÄISCHE PATENTSCHRIFT

(11) **EP 3 147 440 B1**
(45) Veröffentlichungstag und Bekanntmachung des Hinweises auf die Patenterteilung: **19.05.2021**
(21) Anmeldenummer: 16188743.5
(22) Anmeldetag: 13.12.2010
(51) Int. Cl.: E05F 5/00, E05F 1/16

(54) **EINZUGVORRICHTUNG FÜR SCHIEBETÜREN**
RETRACTION DEVICE FOR SLIDING DOORS
DISPOSITIF D'INSERTION POUR PORTES COULISSANTES

(30) Priorität: 08.02.2010 DE 102010000340
(43) Veröffentlichungstag der Anmeldung: 29.03.2017
(62) Teilanmeldung aus: 10790951.7
(73) Patentinhaber: KARL SIMON GmbH & Co. KG, 78733 Aichhalden (DE)
(72) Erfinder: Bantle, Ulrich, 72186 Empfingen (DE)
(74) Vertreter: Herrmann, Jochen

(56) Entgegenhaltungen:
- EP-A1- 1 658 785
- EP-A1- 2 333 218
- DE-B3-102007 008 363
- DE-U1- 20 218 927

## Beschreibung

Die Erfindung betrifft eine Einzugvorrichtung, insbesondere für Schiebetüren mit einem Auslöseteil, das mittelbar oder unmittelbar an einem Dämpfer und eine Feder angekoppelt ist, wobei das Auslöseteil aus einem ersten Parkabschnitt einer Führung heraus in einen Führungsabschnitt bewegbar ist, und wobei das Auslöseteil in dem Führungsabschnitt entgegen der Dämpfkraft des Dämpfers in Dämpfungsrichtung verstellbar ist.

Derartige Einzugvorrichtungen sind aus der DE 10 2007 008 363 B3 bekannt. Hierbei wird an der Schiebetür ein Aktivator mit einem Mitnehmer angebracht. Bei Verschieben der Schiebetür gelangt der Mitnehmer in den Bereich des Auslöseteils und hebt diesen aus seiner Parkposition heraus, wodurch das Auslöseteil freigegeben wird. Dann wird eine Einzugfeder wirksam, die das Auslöseteil aus der Parkposition in eine Einzugposition hineinzieht. Gleichzeitig wirkt ein Dämpfer auf das Auslöseteil ein, der die Einzugkraft der Einzugfeder dämpft.

Bei modernen Möbeln werden häufig Schiebetüren verwendet, die zur wahlweisen Überdeckung von drei nebeneinander angeordneten Schrankfächern dient. Dementsprechend kann die Schiebetür so verstellt werden, dass sie entweder das linke, das rechte oder das mittlere Schrankfach abdeckt. Die Schiebetür kann mit der in der DE 10 2007 008 363 B3 gezeigten Einzugvorrichtung in die jeweils dem linken oder rechten Schrankfach zugeordnete Endstellung gezogen werden. In der Mittelstellung ist mit der bekannte Einzugvorrichtung eine Ausrichtung der Schiebetür nicht möglich.

Eine ähnliche Einzugvorrichtung ist auch aus der DE 20 2004 006 412 bzw. der EP 1 658 785 B1 bekannt.

Es ist Aufgabe der Erfindung, eine Einzugvorrichtung der eingangs erwähnten Art zu schaffen, mit der eine Schiebetür auf einfache Weise auch in einer Mittelstellung ausgerichtet werden kann. Es ist weiterhin Aufgabe der Erfindung, eine Einzuganordnung bzw. ein Verfahren zur Fixierung einer Schiebetür zu diesem Zweck zu entwickeln.

Die die Einzugvorrichtung betreffende Aufgabe der Erfindung wird dadurch gelöst, dass die Führung einen zweiten Parkabschnitt aufweist, in den das Auslöseteil in eine zweite Parkposition hinein verstellbar ist, und dass der zweite Parkabschnitt gegenüber dem ersten Parkabschnitt in Dämpfungsrichtung versetzt angeordnet ist, und dass das Auslöseteil zwei Führungsstücke aufweist, die in der Führung verstellbar geführt sind, dass jeweils ein Führungsstück in der zugeordneten Parkposition in einem Parkabschnitt einfahrbar ist, und dass mittels den Führungsstücken das Auslöseteil in der Parkposition zugeordnet und damit das Auslöseteil festgelegt ist. Mit dieser Einzugvorrichtung gelingt es, die Schiebetür bei ihrer Bewegung aus der ersten Endlagenstellung heraus gegen das Auslöseteil zu fahren und dieses aus dem Parkabschnitt herauszubewegen. Dann werden die Feder und der Dämpfer wirksam und die Schiebetür wird in ihre Mittelstellung gezogen. Nun kann aber die Schiebetür weiter auch in die zweite Endlagenstellung bewegt werden, da das Auslöseteil auch in eine zweite Parkposition verstellt werden kann. In dieser zweiten Parkposition wird dann der Mitnehmer wieder freigegeben und die Schiebetür kann in die zweite Endlagenstellung fahren.

Gemäß einer bevorzugten Erfindungsvariante ist es vorgesehen, dass das Auslöseteil eine Mitnehmeraufnahme aufweist, dass die Mitnehmeraufnahme in der dem ersten Parkabschnitt zugeordneten ersten Parkposition und in der zweiten Parkposition zur Aufnahme eines Mitnehmers freigegeben ist. Auf diese Weise kann die Schiebetür aus ihren beiden Endlagenstellungen heraus in die Mitnehmeraufnahme hinein verstellt und damit vom Auslöseteil gefangen werden.

Hierbei ist es besonders vorteilhaft, wenn vorgesehen ist, dass die Mitnehmeraufnahme in der ersten Parkposition entgegen der Dämpfungsrichtung freigegeben ist und dass die Mitnehmeraufnahme in der zweiten Parkposition in Dämpfungsrichtung freigegeben ist. Auf diese Weise ist ein einfaches Einfahren des Mitnehmers in die Mitnehmeraufnahme möglich.

Eine besonders einfache konstruktive Ausgestaltung ergibt sich für die Einzugvorrichtung dann, wenn vorgesehen ist, dass das Auslöseteil an einem Schlitten angekoppelt ist oder diesen aufweist, und dass der Schlitten das Auslöseteil verstellbar aufnimmt.

Eine besonders zuverlässige Fixierung des Mitnehmers in der Mitnehmeraufnahme gelingt insbesondere dann, wenn vorgesehen ist, dass der Mitnehmeraufnahme zwei Anschläge zur Festlegung des Mitnehmers in der Mitnehmeraufnahme zugeordnet sind. Dann wird verhindert, dass bei einem starken Aufprall des Mitnehmers auf den jeweiligen Anschlag, der Mitnehmer wieder aus der Mitnehmeraufnahme zurückfedert.

Um eine zuverlässige Benutzung der Einzugvorrichtung, insbesondere bei der Erstmontage oder bei einer Fehlbedienung, zu garantieren, ist es nach einer weiteren Erfindungsvariante vorgesehen, dass einer oder beide Anschläge quer zur Stellbewegung des Auslöseteils gegen die Vorspannung eines Federelementes verstellbar sind. Auf diese Weise sind die Anschläge der Gestalt, dass sie zurückgefedert werden können, wenn der Mitnehmer nicht in seiner bestimmungsgemäßen Funktionsposition ist. Der Mitnehmer lässt sich dann an dem zurückgefederten Anschlag vorbei in die Mitnehmeraufnahme hinein verschieben.

Zum Zwecke einer stabilen Führung des Auslöseteils kann es vorgesehen sein, dass der Schlitten mit einem Führungsansatz in einer Schlittenführung zwischen den den beiden Parkpositionen zugeordneten Stellungen befahrbar ist.

Gemäß einer weiteren Erfindungsvariante ist es vorgesehen, dass das Auslöseteil an dem Schlitten derart gelagert ist, dass es eine kombinierte Schwenk-Linearbewegung beim Übergang von dem Führungsabschnitt in den ersten und/oder zweiten Parkabschnitt durchführt. Bei dieser Ausgestaltung kann zum Zwecke einer geringen Bauhöhe das Auslöseteil beim Verfahren in die Parkposition verschwenkt und zusätzlich in das Gehäuse der Einzugvorrichtung eingezogen werden.

Die die Einzuganordnung betreffende Aufgabe der Erfindung wird mit den Merkmalen des Anspruches 9 gelöst. Demgemäß ist eine Einzuganordnung vorgesehen, insbesondere für Schiebetüren, mit zwei Einzugvorrichtungen nach zumindest Anspruch 1, wobei zwei Auslöseteile vorgesehen sind, die jeweils an einen Dämpfer und eine Feder angeschlossen sind, wobei die Wirkrichtung der Dämpfer und der Federn gegenläufig sind. Jedes Auslöseteil ist dabei zur Führung der Schiebetür aus einer Endlagenstellung in die Mittelstellung vorgesehen. Auf diese Weise wird ein gedämpftes Einziehen der Schiebetür bei der Verstellung aus der ersten Endiagensteilung in die Mittelstellung erreicht. Bei der Verstellung aus der zweiten Endtagensteilung heraus wird mit dem zweiten Auslöseteil eine gedämpfte Einzugbewegung der Schiebetür in die Mittelstellung ebenfalls ermöglicht.

Die das Verfahren zur Fixierung einer Schiebetür betreffende Aufgabe der Erfindung wird mit den Merkmalen des Anspruches 10 gelöst. Demgemäß ist es vorgesehen, dass die Schiebetür aus einer Mittelstellung beidseitig in eine Endlagenstellung verstellbar ist, wobei die Schiebetür aus der ersten Endlagenstellung mittels eines Mitnehmers gegen ein erstes Auslöseteil einer Einzugvorrichtung verfahren wird, dass das erste Auslöseteil aus einer Parkposition heraus verstellt wird, dass das erste Auslöseteil mittels einer Feder und entgegen der Dämpfungswirkung eines Dämpfers in die Mittelstellung gezogen wird, und dass das Auslöseteil bei Verstellen der Schiebetür aus der Mittelstellung in die zweite Endlagenstellung in eine zweite Parkposition hinein verstellt und der Mitnehmer freigegeben wird, dass das Auslöseteil zwei Führungsstücke aufweist, die in der Führung verstellbar geführt sind, dass jeweils ein Führungsstück in der zugeordneten Parkposition in einem Parkabschnitt einfahrbar ist, und dass mittels den Führungsstücken das Auslöseteil in der Parkposition zugeordnet und damit das Auslöseteil festgelegt ist.

Dies ermöglicht wieder eine geführte Verstellung der Schiebetür in die Mittelstellung aus beiden Endlagenstellungen heraus.

Hierbei kann es insbesondere vorgesehen sein, dass der Mitnehmer in der Mittelsteilung der Schiebetür an einem zweiten Auslöseteil einer zweiten Einzugvorrichtung aufgenommen ist, und dass bei Verstellung der Schiebetür aus der Mittelstellung in die zweite Endlagenstellung eine an das zweite Auslöseteil angeschlossene Feder gespannt wird. Diese Feder kann nachher bei Verstellung aus der zweiten Endlagenstellung in die Mittelstellung genutzt werden, um ein Einziehen der Schiebetür zu ermöglichen.

Eine bevorzugte Erfindungsvariante kann dabei der Gestalt sein, dass bei Verfahren der Schiebetür von der zweiten Endlagenstellung in die Mittelstellung die Feder des zweiten Auslöseteils entspannt und das zweite Auslöseteil gegen die Dämpfwirkung eines Dämpfers gedämpft wird. Auf diese Weise wird die Einzugkraft der Feder kontinuierlich und gedämpft abgebaut.

Die Erfindung wird im Folgenden anhand von in den Zeichnungen dargestellten Ausführungsbeispielen näher erläutert. Es zeigen:
- Figur 1: eine Einzugvorrichtung in Seitenansicht und teilweise im Schnitt in einer ersten Betriebsstellung;
- Figur 2: die Einzugvorrichtung gemäß Figur 1 in einer veränderten Betriebsstellung;
- Figur 3: die Einzugvorrichtung gemäß den Figuren 1 und 2 in einer weiter veränderten Betriebsstellung;
- Figur 4: die Einzugvorrichtung gemäß den Figuren 1 bis 3 in einer weiter veränderten Betriebsstellung;
- Figur 5: in perspektivischer Frontansicht die Darstellung gemäß Figur 4;
- Figur 6: die Darstellung gemäß Figur 5 jedoch mit veränderter Betriebsstellung eines Mitnehmers;
- Figur 7: eine weitere Ausführungsform einer Einzuganordnung, bei der zwei Einzugvorrichtungen gemäß den Figuren 1 bis 6 verwendet sind, in perspektivischer Frontansicht und in einer ersten Betriebsstellung;
- Figur 8: die Darstellung gemäß Figur 7 in einer veränderten Betriebsstellung;
- Figur 9: die Darstellung gemäß den Figuren 7 und 8 in einer weiter veränderten Betriebsstellung;
- Figur 10: die Darstellung gemäß den Figuren 7 bis 9 in einer weiter veränderten Betriebsstellung;
- Figur 11: ein Schlitten und ein Auslöseteil in perspektivischer Frontansicht zur Verwendung in einer der Einzugvorrichtungen gemäß den Figuren 1 bis 10; und
- Figur 12: die Darstellung gemäß Figur 11 in perspektivischer Rückansicht.

Figur 1 zeigt eine Einzugvorrichtung 10 mit einem Gehäuse 11, das eine Aufnahme 12 aufweist. In der Aufnahme 12 ist ein Dämpfer 20 untergebracht. Der Dämpfer 20 ist als Luftdämpfer ausgelegt und weist einen Zylinder 21 auf, in dem ein Kolben linear verstellbar ist. An den Kolben ist eine Kolbenstange 22 angeschlossen, die mit einem Endstück 23 abschließt. Der Dämpfer 20 kann in der Aufnahme 12 festgelegt werden. Damit der Dämpfer 20 in Richtung der Längsachse der Kolbenstange 22 unverschiebbar gehalten ist, sind Halterungen 15 an dem Gehäuse 11 vorgesehen, die in eine Nut des Zylinders 21 eingreifen. Weiterhin ist in die Aufnahme 12 des Gehäuses 11 eine Feder 30 eingebracht. Die Feder 30 ist mit ihrem linksseitigen Federende 31 an einer, in der Figur 1 nicht dargestellten Halterung festgelegt. Das zweite

Ende 31 der Feder 30 ist an einen Schlitten 40 festgemacht, der in dem Gehäuse 11 linear verstellbar ist. Die Kolbenstange 22 greift mit ihrem Endstück 23 ebenfalls an den Schlitten 40 an und ist mit diesem verbunden, wie dies nachstehend unter Bezugnahme auf die Figuren 11 und 12 näher erläutert ist.

Wie diese Zeichnungen zeigen, ist der Schlitten 40 einteilig als Kunststoff-Spritzgussteil ausgebildet. Er weist ein Basisteil 41 auf, das eine Befestigungsaufnahme 42 mit einem Bolzen aufweist. Die Kolbenstange 22 ist mit ihrem Endstück 23 in dieser Aufnahme festgelegt, wobei das Endstück 23 mit einer Bohrung auf dem Bolzen der Befestigungsaufnahme 42 aufgeschoben ist. Damit wird die Kolbenstange 22 in Richtung ihrer Längserstreckung unverschiebbar mit dem Schlitten 40 verknüpft.

An dem Basisteil 41 ist weiterhin ein Federhalter 46 vorgesehen. An diesem Federhalter 46 kann das Federende 31 der Feder 30 festgelegt werden. Der Schlitten 40 ist weiterhin mit einem Lagerabschnitt 43 ausgestattet, der an das Basisteil 41 anschließt. Der Lagerabschnitt 43 bildet eine Aufnahme 44 für ein Auslöseteil 50. Das Auslöseteil 50 ist gehäuseartig ausgebildet und weist zwei Anschläge 53 und 54 auf. Diese Anschläge 53 und 54 sind in der in den Figuren 11 und 12 gezeigten Vertikalrichtung verschiebbar in dem Auslöseteil 50 gehalten. Dabei können die Anschläge 53, 54 in Vertikalrichtung nach unten (gemäß den Figuren 11 und 12) gegen die Vorspannung eines Federelementes in das Auslöseteil 50 eingeschoben werden. Das Auslöseteil 50 weist weiterhin zwei Führungsstücke 51, 52 auf, die als bolzenförmige Ansätze an das Auslöseteil 50 einteilig angeformt sind. Auf der den Führungsstücken 51, 52 abgekehrten Seite ist an das Auslöseteil 50 ein Lagerstück 55 angeformt. Dieses Lagerstück 55 steht über eine ebene Fläche des Auslöseteils 50 vor, wobei die ebene Fläche an der zugekehrten ebenen Fläche des Lagerabschnittes 43 zur Bildung einer Gleitfläche anliegt. Das Lagerstück 55 greift in eine Lageraufnahme 45 des Schlittens 40 ein. Die Lageraufnahme 45 ist dabei als Langloch gestaltet. Das Auslöseteil 50 kann mithin gegenüber dem Schlitten 40 verschwenkt werden, wobei die Mittellängsachse des zapfenförmigen Lagerstücks 55 die Schwenkachse bildet. Weiterhin kann das Auslöseteil 50 in der langlochartigen Lageraufnahme 45 vertikal begrenzt verstellt werden. Die Schwenk- und Stellbewegung des Auslöseteils 50 ist über die flächige Anlage zwischen dem Lagerabschnitt 43 und der zugekehrten Fläche des Auslöseteils 50 geführt.

Wie die Figur 1 zeigt, ist die aus Schlitten 40 und Auslöseteil 50 gebildete Einheit in das Gehäuse 11 der Einzugvorrichtung 10 eingesetzt. Dabei greifen die Führungsstücke 51 und 52 in eine Führung 13, die als Durchbruch in das Gehäuse 11 eingearbeitet ist, ein. Der Führungsansatz 47 des Schlittens 40 greift in eine Schlittenführung 16 ein, die der Führung 13 gegenüber liegt und ebenfalls als Durchbrechung oder Nut in das Gehäuse 11 eingearbeitet ist. Auf diese Weise wird die Schlitten 40/Auslöseteil 50-Einheit in der Führung 13 und der Schlittenführung 16 geführt. Die Wände des Gehäuses 11, in denen die Führung 13 und die Schlittenführung 16 gebildet sind, verhindern ein Auseinanderfallen des Auslöseteils 50 und des Schlittens 40, sodass auf separate Befestigungsmittel verzichtet werden kann. Die Schlittenführung 16 kann insbesondere der Figur 5 entnommen werden.

Die Führung 13 weist einen Führungsabschnitt 13.1 auf, der als Linearabschnitt ausgebildet ist. An den Führungsabschnitt 13.1 schließen sich beidseitig Parkabschnitte 13.2 und 13.3 an. Die Parkabschnitte 13.2 und 13.3 sind dabei als abgewinkelte oder bogenförmige Bereiche an den Führungsabschnitt 13.1 angeschlossen.

Figur 1 lässt weiter erkennen, dass an das Gehäuse 11 beidseitig an den längsseitigen Enden Flansche 14 angeformt sind. Die Flansche 14 weisen Befestigungsaufnahmen 14.1 auf (siehe Figur 5). Mit diesen Befestigungsaufnahmen 14.1 kann die Einzugvorrichtung 10 mit dem Gehäusekorpus eines Möbels verschraubt werden. Die Einzugvorrichtung 10 dient zur Ausrichtung von Schiebetüren an diesem Möbel.

Zu diesem Zwecke ist an der Schiebetür ein Aktivator 60 mit einem daran angeformten Mitnehmer 61 angeformt. Der Aktivator 60 kann über Befestigungsaufnahmen 62 innenseitig mit der Schiebetür verschraubt werden. Die Einzugvorrichtung 10 kann beispielsweise deckenseitig im Inneren eines Schrankfaches an der der Schiebetür zugekehrten geöffneten Seite des Schrankfaches verschraubt sein (Schraubaufnahmen 14.1). Der Mitnehmer 61 ist so dimensioniert, dass er zwischen einer von den beiden Anschlägen 53 und 54 begrenzten Mitnehmeraufnahme 56 Platz finden kann (siehe Figur 2).

Nachstehend wird die Funktion der Einzugvorrichtung 10 unter Bezugnahme auf die Figuren 1 bis 6 näher erläutert.

In der Figur 1 ist der Dämpfer 20 in seiner ausgezogenen Stellung gezeigt, wobei die Kolbenstange 22 aus dem Zylinder 21 teilweise herausgezogen und der Kolben in seiner Endstellung befindlich ist. Die Feder 30 ist in ihrer gespannten Lage, wodurch sie eine Einzugkraft auf den Schlitten 40 ausübt. Das Auslöseteil 50 befindet sich in seiner ersten abgekippten Parkposition, wobei das Führungsstück 51 in den ersten Parkabschnitt 13.2 aufgenommen ist. Das zweite Führungsstück 52 befindet sich in dem Bereich des Führungsabschnittes 13.1. Somit verhindert das Führungsstück 51, aufgrund der formschlüssigen Anlage in dem ersten Parkabschnitt 13.2 eine Verschiebung des Schlittens 40 in Richtung der Längserstreckung des Führungsabschnittes 13.1. Die Schiebetür wird zusammen mit dem Aktivator 60 aus ihrer rechtsseitigen Endstellung nach links verschoben, wie dies der Pfeil S in Figur 1 veranschaulicht. Während dieser Verschiebebewegung trifft der Mitnehmer 61 auf den Anschlag 53. Figur 1 zeigt die Betriebsstellung kurz vor Auftreffen des Mitnehmers 61 auf den Anschlag 53. Wenn nun der Mitnehmer 61 auf den Anschlag 53 auftrifft, so wird eine Kraft auf den Anschlag 53 aufgebracht. Diese Kraft wirkt exzentrisch zu der durch das Lagerstück 55 gebildeten Schwenkachse des Auslöseteils 50. Auf diese Weise wird ein gegen den Uhrzeigersinn drehendes Drehmoment auf das Auslöseteil 50 aufgebracht. Dieses Drehmoment bewirkt, dass das Führungsstück 51 aus dem Bereich des ersten Parkabschnittes 13.2 ausgehoben wird. Dann gelangt das Führungsstück 51 in den Bereich des linearen Führungsabschnittes 13.1. Da nun die formschlüssige Verbindung zwischen dem ersten Parkabschnitt 13.2 und dem Auslöseteil 50 aufgehoben ist, kann die Feder 30 wirksam werden. Diese zieht nun den Schlitten 40 und mit ihm das Auslöseteil 50 in der Bildebene gemäß Figur 1 nach links. Der Federkraft wird dabei die Dämpfwirkung des Dämpfers 20 entgegengesetzt. Auf diese Weise wird der Schlitten 40 gedämpft verstellt. Die Führung des Schlittens 40 wird dabei von den beiden Führungsstücken 51 und 52 sowie von dem Führungsansatz 47 und der dazugehörigen Führung 13.1 bzw. der Schlittenführung 16 übernommen.

Figur 2 zeigt nun die Funktionsstellung des Auslöseteils 50 und damit des Schlittens 40 kurz bevor das Führungsstück 52 den zweiten Parkabschnitt 13.3 erreicht. Wenn nun die Schiebetür weiter nach links gezogen wird (von der Feder 30) so wird das Führungsstück 52 an dem bogenförmigen Endabschnitt des zweiten Parkabschnittes 13.3 ausgelenkt und in diesen Parkabschnitt 13.3 hinein gekippt. In Figur 4 ist die abgekippte Stellung des Auslöseteils 50 gezeigt. Wie diese Darstellung erkennen lässt, ist der Anschlag 53 nun abgekippt, und die Mitnehmeraufnahme 56 ist freigegeben. Damit kann der Mitnehmer 61 und mit ihm die Schiebetür weiter in Freilauf nach links verstellt werden.

Wie der Figurenablauf gemäß den Figuren 1 bis 4 zeigt, kann somit eine Schiebetür aus ihrer linken Endstellung heraus bewegt werden, bis sie auf das Auslöseteil 50 trifft. Das Auslöseteil 50 fängt dann die Schiebetür und zieht diese in die in Figur 4 gezeigte Mittelstellung hinein. Aus der in Figur 4 gezeigten definierten Endstellung kann dann die Schiebetür im Freilauf weiter in die andere Endstellung (linksseitige Endstellung) verschoben werden. Wenn nun die Schiebetür von ihrer linksseitigen Endstellung nach rechts verstellt werden soll, so muss der Figurenablauf gemäß den

Figuren 4 bis 1 durchlaufen werden. Dabei trifft der Mitnehmer 61 zunächst auf den Anschlag 54 (Figur 4) und hebt diesen aufgrund der exzentrisch wirkenden Krafteinwirkung aus seiner zweiten Parkposition13.3. Dabei wird das Führungsstück 52 aus dem zweiten Parkabschnitt 13.3 heraus gehoben, bis es in den Bereich des linearen Führungsabschnittes 13.1 gelangt (Übergang von Figur 4 nach Figur 3). Anschließend kann das Auslöseteil 50 nach rechts verschoben werden, bis es in den Bereich seiner ersten Parkposition gelangt. Dabei wird das Führungsstück 51 in den Bereich des ersten Parkabschnittes 13.2 gebracht. Dies gelingt durch die exzentrisch zu der Schwenkachse des Auslöseteils 50 einwirkenden Federkraft der Feder 30. Diese kippt das Führungsstück 51 nach unten ab, wie dies die Figuren 2 und 1 zeigen. In der in Figur 1 gezeigten Stellung ist nun wieder die Mitnehmeraufnahme 56 freigegeben und die Schiebetür kann im Freilauf nach rechts verschoben werden.

Figur 5 zeigt die Funktionsstellung der Einzugvorrichtung 10 gemäß der Figur 4, wobei der Mitnehmer 61 aus der Mitnehmeraufnahme 56 heraus bewegt ist. Wie diese Zeichnung veranschaulicht, kann nun die Schiebetür nach rechts (Pfeil S) verschoben werden, bis er auf den Anschlag 54 trifft. Dann ist die Betriebsstellung gemäß Figur 4 erreicht. Die Zeichnung gemäß Figur 4 korrespondiert mit der Zeichnung gemäß Figur 6.

In den Figuren 7 bis 10 ist nun eine erweiterte Ausführungsvariante einer Einzuganordnung unter Verwendung zweier Einzugvorrichtungen 10 gemäß den Figuren 1 bis 6 gezeigt. Wie diese Zeichnungen 7 bis 10 zeigen, sind die beiden Einzugvorrichtungen 10 so aneinander gereiht, dass die Wirkrichtungen der Federn 30 und der Dämpfer 20 gegenläufig sind. Dementsprechend ist die Dämpfrichtung des Dämpfers 20 der vorderen Einzugvorrichtung 10 nach links, während die Dämpfwirkung des Dämpfers 20 der zweiten, hinteren Einzugvorrichtung 10 nach rechts wirkt. Mit der in den Figuren 7 bis 10 gezeigten Einzuganordnung 10 kann eine Schiebetür definiert aus beiden Endlagenstellungen in die Mittelstellung gezogen werden. Sie ist damit immer exakt in der Mittelstellung ausrichtbar. Wenn die Schiebetür nun beispielsweise, wie dies die Figur 7 zeigt, aus ihrer rechten Endstellung heraus nach links verschoben wird, so trifft sie auf das Auslöseteil 50 der vorderen Einzugvorrichtung 10. Dann wird der oben beschriebene Ablauf der Einzugvorrichtung aktiv. Das Auslöseteil 50 fährt nach links, bis das Führungsstück 52 dieses ersten Auslöseteils 50 in dem zugehörigen zweiten Parkabschnitt 13.3 aufgenommen wird. Wie die Figur 7 zeigt, ist nun die hintere Einzugvorrichtung 10 in der Betriebsstellung, wie sie vorstehend unter Bezugnahme auf die Figuren 5, 6 bzw. 4 erläutert wurde, befindlich. Bei der Verfahrbewegung der Schiebetür nach links kann daher der Mitnehmer 61 den Anschlag 53 des abgekippten zweiten Auslöseteils 50 der hinteren Einzugvorrichtung 10 überfahren, bis er die in Figur 8 gezeigte Mittelstellung erreicht. Der Mitnehmer 61 ist nun an dem zweiten Anschlag 54 des zweiten Auslöseteils 50 der hinteren Einzugvorrichtung 10 gefangen. Gleichzeitig ist der Mitnehmer 61 aber auch an den Anschlag 54 der vorderen Einzugvorrichtung 10 festgelegt. Damit kann die Schiebetür nicht mehr ohne weiteres nach links oder rechts verschoben werden, sie ist in ihrer Mittelstellung gefangen.

Wenn nun die Schiebetür nach links verschoben werden soll, wie dies der Pfeil S in der Figur 8 zeigt, dann muss hierzu das Auslöseteil 50 der hinteren Einzugvorrichtung 10 nach links verschoben werden. Dabei erfolgt die Verschiebebewegung gegen die Kraft der Feder 30 der hinteren Einzugvorrichtung 10, wobei die Feder 30 gespannt wird. Gleichzeitig wird der Dämpfer 20 der hinteren Einzugvorrichtung 10 ausgezogen. Der Mitnehmer 61 nimmt den Auslöser 50 so lange mit, bis die hintere Einzugvorrichtung 10 in die zweite Parkposition gebracht ist. Diese Parkposition korrespondiert mit der Darstellung gemäß Figur 1. Dann kann die Schiebetür weiter nach links verschoben werden, bis sie ihre linke Endanschlagstellung findet.

Wenn die Schiebetür nun wieder von ihrer linken Endanschlagstellung in die Mittelstellung verbracht werden soll, so trifft sie zunächst auf den Anschlag 53 der hinteren

Einzugvorrichtung 10 und wird an dieser gefangen. Unter Krafteinwirkung kann nun das Auslöseteil 50 der hinteren Einzugvorrichtung 10 aus der zweiten Parkposition ausgelenkt werden. Dann wird die Feder 30 und der Dämpfer 20 der hinteren Einzugvorrichtung 10 wirksam und zieht die Schiebetür in die in Figur 8 gezeigte Mittelstellung. Die Schiebetür ist an ihrem Mitnehmer 61 nun wieder zwischen den beiden Anschlägen 54 (hintere Einzugvorrichtung 10) und 54 (vordere Einzugvorrichtung 10) gefangen. Wird die Schiebetür nun weiter nach rechts verstellt, so wird die Feder 30 der vorderen Einzugvorrichtung 10 geladen und gespannt. Der Dämpfer 20 wird ausgezogen, bis die Betriebsstellung gemäß Figur 7 erreicht ist. Dann kann die Schiebetür im Freilauf weiter nach links verschoben werden.

Das Figurenpaar 8 und 9 zeigt den Umschaltvorgang, wobei der Mitnehmer 61 von der Mitnehmeraufnahme 56 der vorderen Einzugvorrichtung 10 an die Mitnehmeraufnahme 56 der hinteren Einzugvorrichtung 10 übergeben wird.

## Patentansprüche

1. Einzugvorrichtung (10), insbesondere für Schiebetüren mit einem Auslöseteil (50), das mittelbar oder unmittelbar an einen Dämpfer (20) und eine Feder (30) koppelbar ist, wobei das Auslöseteil (50) aus einem ersten Parkabschnitt (13.2) einer Führung (13) heraus in einen Führungsabschnitt (13.1) bewegbar ist, und wobei das Auslöseteil (50) in dem Führungsabschnitt (13.1) entgegen der Dämpfkraft des Dämpfers (20) in Dämpfungsrichtung verstellbar ist,
**dadurch gekennzeichnet,**
**dass** die Führung (13) einen zweiten Parkabschnitt (13.3) aufweist, in den das Auslöseteil (50) in eine zweite Parkposition hinein verstellbar ist,
**dass** der zweite Parkabschnitt (13.3) gegenüber dem ersten Parkabschnitt (13.2) in Dämpfungsrichtung versetzt angeordnet ist,
und **dass**,
**dass** das Auslöseteil (50) zwei Führungsstücke (51, 52) aufweist, die in der Führung (13) verstellbar geführt sind,
**dass** jeweils ein Führungsstück (51, 52) in der zugeordneten Parkposition in einem Parkabschnitt (13.2, 13.3) einfahrbar ist,
und **dass** mittels den Führungsstücken (51, 52) das Auslöseteil (50) in der Parkposition zugeordnet und damit das Auslöseteil festgelegt ist.

2. Einzugvorrichtung nach Anspruch 1,
**dadurch gekennzeichnet,**
**dass** das Auslöseteil (50) eine Mitnehmeraufnahme (56) aufweist,
**dass** die Mitnehmeraufnahme (56) in der dem ersten Parkabschnitt (13.2) zugeordneten ersten Parkposition und in der zweiten Parkposition zur Aufnahme eines Mitnehmers (61) freigegeben ist.

3. Einzugvorrichtung nach Anspruch 2,
**dadurch gekennzeichnet,**
**dass** die Mitnehmeraufnahme (56) in der ersten Parkposition entgegen der Dämpfungsrichtung freigegeben ist, und
**dass** die Mitnehmeraufnahme (56) in der zweiten Parkposition in Dämpfungsrichtung freigegeben ist.

4. Einzugvorrichtung nach einem der Ansprüche 1 bis 3,
**dadurch gekennzeichnet,**
**dass** das Auslöseteil (50) an einen Schlitten (40) angekoppelt ist oder diesen aufweist, und
**dass** der Schlitten (40) das Auslöseteil (50) verstellbar aufnimmt.

5. Einzugvorrichtung nach einem der Ansprüche 1 bis 4,
**dadurch gekennzeichnet,**
**dass** der Mitnehmeraufnahme (56) zwei Anschläge (53, 54) zur Festlegung des Mitnehmers (61) in der Mitnehmeraufnahme (56) zugeordnet sind.

6. Einzugvorrichtung nach Anspruch 5,
**dadurch gekennzeichnet,**
**dass** einer oder beide Anschläge (53, 54) quer zur Stellbewegung des Auslöseteils (50) gegen die Vorspannung eines Federelementes verstellbar sind.

7. Einzugvorrichtung nach einem der Ansprüche 4 bis 6,
**dadurch gekennzeichnet,**
**dass** der Schlitten (40) mit einem Führungsansatz (47) in einer Schlittenführung (16) zwischen den den beiden Parkpositionen zugeordneten Stellungen verfahrbar ist.

8. Einzugvorrichtung nach einem der Ansprüche 4 bis 7,
**dadurch gekennzeichnet,**
**dass** das Auslösteil (50) an dem Schlitten (40) derart gelagert ist, dass es eine Schwenk-Linearbewegung beim Übergang von dem Führungsabschnitt (13.1) in den ersten und/oder zweiten Parkabschnitt (13.2, 13.3) durchführt.

9. Einzuganordnung, insbesondere für Schiebetüren, mit zwei Einzugvorrichtungen nach einem der Ansprüche 1 bis 8, wobei zwei Auslöseteile (50) vorgesehen sind, die jeweils an einen Dämpfer (20) und eine Feder (30) angeschlossen sind, wobei die Wirkrichtung der Dämpfer (20) und der Federn (30) gegenläufig ist.

10. Verfahren zur Fixierung einer Schiebetür, wobei die Schiebetür aus einer Mittelstellung beidseitig in eine Endlagenstellung verstellbar ist, wobei die Schiebetür aus der ersten Endlagenstellung mittels eines Mitnehmers (61) gegen ein erstes Auslöseteil (50) einer Einzugvorrichtung (10) verfahren wird, dass das erste Auslöseteil (50) aus einer Parkposition heraus verstellt wird, dass das erste Auslöseteil (50) mittels einer Feder (30) und entgegen der Dämpfungswirkung eines Dämpfers (20) in die Mittelstellung gezogen wird, dass das Auslöseteil (50) bei Verstellen der Schiebetür aus der Mittelstellung in die zweite Endlagenstellung in eine zweite Parkposition hinein verstellt und der Mitnehmer (61) freigegeben wird,
dass das Auslöseteil (50) zwei Führungsstücke (51, 52) aufweist, die in der Führung (13) verstellbar geführt sind,
dass jeweils ein Führungsstück (51, 52) in der zugeordneten Parkposition in einem Parkabschnitt (13.2, 13.3) einfahrbar ist.
und dass mittels den Führungsstücken das Auslöseteil in der Parkposition zugeordnet und damit das Auslöseteil festgelegt ist.

11. Verfahren nach Anspruch 10,
**dadurch gekennzeichnet,**
**dass** der Mitnehmer (61) in der Mittelstellung der Schiebetür in einem zweiten Auslöseteil (50) einer zweiten Einzugvorrichtung (10) aufgenommen ist, und dass bei Verstellung der Schiebetür aus der Mittelstellung in die zweite Endlagenstellung eine an das zweite Auslöseteil (50) angeschlossene Feder (30) gespannt wird.

12. Verfahren nach Anspruch 11,
**dadurch gekennzeichnet,**
**dass** bei Verfahren der Schiebetür von der zweiten Endlagenstellung in die Mittelstellung die Feder (30) des zweiten Auslöseteils (50) entspannt und das zweite Auslöseteil (50) gegen die Dämpfwirkung eines Dämpfers (20) gedämpft wird.

13. Verfahren nach Anspruch 11 oder 12, **gekennzeichnet durch** die Verwendung einer Einzugvorrichtung gemäß einem der Ansprüche 1 bis 8 oder eine Einzuganordnung gemäß Anspruch 9

## Claims

1. Retracting device (10), in particular for sliding doors, having a release part (50) which can be coupled indirectly or directly to a damper (20) and a spring (30), wherein the release part (50) can be moved out of a first parking section (13.2) of a guide (13) into a guide section (13.1), and wherein the release part (50) can be displaced in the guide section (13.1) in the damping direction counter to the damping force of the damper (20),
**characterized**
**in that** the guide (13) has a second parking section (13.3) into which the release part (50) can be moved into a second parking position,
**in that** the second parking section (13.3) is arranged offset in the damping direction with respect to the first parking section (13.2)
and **in that**,
that the release part (50) has two guide pieces (51, 52) which are guided displaceable in the guide (13),
**in that** in each case one guide piece (51, 52) can be retracted in the assigned parking position in a parking section (13.2, 13.3)
and **in that** by means of the guide pieces (51, 52) the release part (50) is assigned in the parking position and thus the release part is fixed.

2. Retracting device according to claim 1,
**characterized**
**in that** the release part (50) has a driver receptacle (56),
**in that** the driver receptacle (56) is released in the first parking position assigned to the first parking section (13.2) and in the second parking position for receiving a driver (61).

3. Retracting device according to claim 2,
**characterized**
**in that** the driver receptacle (56) is released in the first parking position counter to the damping direction, and
**in that** the driver receptacle (56) is released in the second parking position in the damping direction.

4. Retracting device according to any one of claims 1 to 3,
**characterized**
**in that** the release part (50) is coupled to or comprises a carriage (40), and
**in that** the slide (40) adjustably receives the release part (50).

5. Retracting device according to any one of claims 1 to 4,
**characterized**
**in that** two stops (53, 54) are associated with the driver receptacle (56) for fixing the driver (61) in the driver receptacle (56).

6. Retracting device according to claim 5,
**characterized**
**in that** one or both stops (53, 54) can be adjusted transversely to the adjusting movement of the release part (50) against the prestressing of a spring element.

7. Retracting device according to one of the claims 4 to 6,
**characterized**
**in that** the carriage (40) can be moved by a guide projection (47) in a carriage guide (16) between the positions associated with the two parking positions.

8. Retracting device according to one of the claims 4 to 7,
**characterized**
**in that** the release part (50) is mounted on the carriage (40) in such a way that it performs a pivoting linear movement during the transition from the guide section (13.1) into the first and/or second parking section (13.2, 13.3).

9. Retracting arrangement, in particular for sliding doors, with two retracting device according to one of claims 1 to 8, wherein two release parts (50) are provided, which are each connected to a damper (20) and a spring (30), wherein the direction of action of the dampers (20) and the springs (30) is opposite.

10. Method for fixing a sliding door, the sliding door being displaceable from a central position on both sides into an end position, the sliding door being moved out of the first end position by means of a driver (61) against a first release part (50) of a retracting device (10),
in that the first release part (50) is displaced out of a parking position,
in that the first release part (50) is pulled into the central position by means of a spring (30) and counter to the damping action of a damper (20),
in that the release part (50) is displaced into a second parking position when the sliding door is displaced out of the central position into the second end position, and the driver (61) is released,
in that the release part (50) has two guide pieces (51, 52) which are guided adjustably in the guide (13),
in that in each case one guide piece (51, 52) can be retracted in the assigned parking position in a parking section (13.2, 13.3)
and in that by means of the guide pieces the release part is assigned in the parking position and thus the release part is fixed.

11. Method according to claim 10,
**characterized**
**in that**, in the central position of the sliding door, the driver (61) is accommodated in a second release part (50) of a second retraction device (10), and
**in that**, when the sliding door is moved from the central position into the second end position, a spring (30) connected to the second release part (50) is tensioned.

12. Method according to claim 11,
**characterized**
**in that**, when the sliding door is moved from the second end position into the central position, the spring (30) of the second release part (50) is released and the second release part (50) is damped against the damping action of a damper (20).

13. Method according to claim 11 or 12, **characterized by** the use of a retracting device according to one of claims 1 to 8 or a retracting arrangement according to claim 9.

## Revendications

1. Dispositif d'alimentation (10), en particulier pour des portes coulissantes, avec un élément de déclenchement (50) qui peut être couplé directement ou indirectement à un amortisseur (20) et à un ressort (30), l'élément de déclenchement (50) pouvant être déplacé d'une première section de stationnement (13.2) d'un guide (13) dans une section de guidage (13.1) et l'élément de déclenchement (50) pouvant être déplacé dans la section de guidage (13.1) dans la direction d'amortissement à l'encontre de la force d'amortissement de l'amortisseur (20),
**caractérisé par**
en ce que le guide (13) présente une deuxième section de stationnement (13.3) dans laquelle la partie de libération (50) peut être déplacée dans une deuxième position de stationnement,
en ce que la deuxième section de stationnement (13.3) est disposée de manière décalée dans la direction d'amortissement par rapport à la première section de stationnement (13.2)
et en cela,
en ce que la partie de déclenchement (50) présente deux pièces de guidage (51, 52) qui sont guidées de manière réglable dans le guide (13)
en ce que, dans une section de stationnement (13.2, 13.3), une pièce de guidage (51, 52) peut être rétractée dans la position de stationnement qui lui est assignée.
et en ce que, au moyen des pièces de guidage (51, 52), la partie de libération (50) est affectée à la position de stationnement et la partie de libération est ainsi fixée.

2. Dispositif d'alimentation selon la revendication 1,
**caractérisé par**
en ce que la partie de libération (50) comporte un réceptacle de conducteur (56),
en ce que le réceptacle de conducteur (56) est libéré dans la première position de stationnement associée à la première section de stationnement (13.2) et dans la deuxième position de stationnement pour recevoir un conducteur (61).

3. Dispositif d'alimentation selon la revendication 2,
**caractérisé par**
en ce que le moyen de réception du conducteur (56) est libéré dans la première position de stationnement à l'encontre de la direction d'amortissement, et
en ce que le réceptacle du conducteur (56) est libéré dans la deuxième position de stationnement dans le sens de l'amortissement.

4. Dispositif d'alimentation selon l'une quelconque des revendications 1 à 3,
**caractérisé par**
que la partie de libération (50) est couplée à ou comprend un chariot (40), et
que le chariot (40) reçoit de manière réglable la partie de libération (50).

5. Dispositif d'alimentation selon l'une quelconque des revendications 1 à 4,
**caractérisé par**
que deux butées (53, 54) pour fixer le driver (61) dans le réceptacle de driver (56) sont associées au réceptacle de driver (56).

6. Dispositif d'alimentation selon la revendication 5,
**caractérisé par**
en ce qu'une ou les deux butées (53, 54) peuvent être réglées transversalement par rapport au mouvement d'actionnement de la partie de libération (50) contre la précontrainte d'un élément de ressort.

7. Dispositif d'alimentation selon l'une des revendications 4 à 6,
**caractérisé par**
en ce que le coulisseau (40) peut être déplacé par une saillie de guidage (47) dans un guide de coulisseau (16) entre les positions associées aux deux positions de stationnement.

8. Dispositif d'alimentation selon l'une quelconque des revendications 4 à 7,
**caractérisé par**
en ce que la partie de déclenchement (50) est montée sur le chariot (40) de telle sorte qu'elle effectue un mouvement linéaire pivotant lors du passage de la section de guidage (13.1) à la première et/ou à la deuxième section de stationnement (13.2, 13.3).

9. Dispositif d'alimentation, en particulier pour des portes coulissantes, comportant deux dispositifs d'escamotage selon l'une des revendications 1 à 8, dans lequel il est prévu deux pièces de déclenchement (50) qui sont reliées chacune à un amortisseur (20) et à un ressort (30), le sens d'action des amortisseurs (20) et des ressorts (30) étant opposé.

10. Procédé de fixation d'une porte coulissante, dans lequel la porte coulissante peut être déplacée d'une position centrale des deux côtés à une position finale, dans lequel la porte coulissante est déplacée à partir de la première position finale au moyen d'un entraîneur (61) contre une première partie de libération (50) d'un dispositif d'insertion (10),
en ce que la première partie de libération (50) est déplacée hors d'une position de stationnement,
en ce que la première partie de libération (50) est tirée dans la position centrale au moyen d'un ressort (30) et contre l'action d'amortissement d'un amortisseur (20),
en ce que la partie de libération (50) est déplacée dans une deuxième position de stationnement lorsque la porte coulissante est déplacée de la position centrale à la deuxième position finale, et le conducteur (61) est libéré
en ce que la partie de déclenchement (50) présente deux pièces de guidage (51, 52) qui sont guidées de manière réglable dans le guide (13),
en ce que, dans une section de stationnement (13.2, 13.3), une pièce de guidage (51, 52) peut être rétractée dans la position de stationnement qui lui est assignée.
et en ce que, au moyen des pièces de guidage, la partie de déclenchement est affectée à la position de stationnement et la partie de déclenchement est ainsi fixée.

11. Méthode selon la revendication 10,
**caractérisé par**
en ce que, dans la position centrale de la porte coulissante, le conducteur (61) est logé dans une deuxième partie de libération (50) d'un deuxième dispositif de rétraction (10), et
en ce que, lorsque la porte coulissante est déplacée de la position centrale à la seconde position finale, un ressort (30) relié à la seconde partie de libération (50) est tendu.

12. Méthode selon la revendication 11,
**caractérisé en ce que**
**en ce que**, lorsque la porte coulissante est déplacée de la seconde position de fin de course à la position centrale, le ressort (30) de la seconde partie de libération (50) est libéré et la seconde partie de libération (50) est amortie contre l'action d'amortissement d'un amortisseur (20).

13. Procédé selon la revendication 11 ou 12, **caractérisé par** l'utilisation d'un dispositif de tirage selon l'une des revendications 1 à 8 ou d'un agencement de tirage selon la revendication 9.
